# EUROPÄISCHE PATENTSCHRIFT

(11) **EP 0 620 084 B1**
(45) Veröffentlichungstag und Bekanntmachung des Hinweises auf die Patenterteilung: **01.10.1997**
(21) Anmeldenummer: 94103740.0
(22) Anmeldetag: 11.03.1994
(51) Int. Cl.: B25B 5/06, F15B 15/26

(54) **Spannvorrichtung zum Spannen von Werkstücken**
Clamping device for clamping workpieces
Dispositif de serrage pour la fixation de pièces de travail

(30) Priorität: 10.04.1993 DE 4311857
(43) Veröffentlichungstag der Anmeldung: 19.10.1994
(73) Patentinhaber: Fischer, David, D-63743 Aschaffenburg (DE); Kohlert, Rudolf, D-63811 Stockstadt (DE)
(72) Erfinder: Fischer, David, D-63743 Aschaffenburg (DE); Kohlert, Rudolf, D-63811 Stockstadt (DE)
(74) Vertreter: Bischof, Hans-Jochen, Dipl.-Ing.

(56) Entgegenhaltungen:
- EP-A- 0 493 230
- WO-A-88/06684
- GB-A- 2 184 488
- GB-A- 2 185 532
- PATENT ABSTRACTS OF JAPAN vol. 13, no. 418 (M-871) 18. September 1989 & JP-A-01 154 833 (AIOI SEIKI) 16. Juni 1989

## Beschreibung

Die Erfindung bezieht sich auf ein hydraulisch- oder pneumatisch betätigtes Spannkrafthalteelement für Spannglieder oder Spannvorrichtungen zum Spannen von Werkstücken auf Maschinentische, Vorrichtungen oder Paletten.

Es ist bekannt Werkstücke auf Maschinentischen, Vorrichtungen und/oder Paletten mittels Spannvorrichtungen zu spannen. Je nach Bearbeitungsgang sind Kräfte aufzubringen, die sicher stellen, daß das Werkstück während des Bearbeitungsvorganges unverrückbar in seiner Lage verbleibt.

So lange die Spannkraft aufrechterhalten bleibt, ist die Spannvorrichtung ausreichend gesichert. Fällt die Spannkraft jedoch aus, z.B. dadurch, daß der Hydraulikfluß oder der Luftdruck ausfallen, dann reicht in der Regel die Spannkraft nicht mehr aus, um das Werkstück so zu sichern, das es gegenüber den Bearbeitungskräften unverrückbar bleibt.

Man ist daher dazu übergegangen Sicherheitsvorkehrungen zu treffen, durch die das Spannelement unabhängig vom Kraftfluß des Kraftflußmittels den Spanndruck aufrecht erhält. So ist es bekannt, in die Kolbenstange des Spannelementes Bohrungen einzubringen, in die im gespannten Zustand Stifte eingreifen und so verhindern, daß die Kolbenstange bewegt werden kann.Es ist ferner bekannt, parallel zur Kolbenstange des Spannelementes eine zweite Kolbenstange zu führen und beide Kolbenstangen über einen bestimmten Teilabschnitt mit gleichgerichteten oder entgegengestzt gerichteten keilförmigen Flächen zu versehen. Zwischen diesen keilförmigen Flächen wirkt ein ebenfalls an seinen Enden keilförmig ausgebildeter Stößel, der die beiden Kolbenstangen in ihrer Bewegung hemmt. Das bedingt, daß bei rückwärts wirkender Kraft, insbesondere bei ungünstigem Keilwinkel, ein erheblicher Spannkraftverlust eintreten kann.

Bei verminderter Spannkraft wird eine Selbsthemmung hervorgerufen, die auch erhalten bleibt, wenn der Kraftfluß unterbrochen wird. Bei Verwendung von Stiften werden diese jedoch auf Biegung beansprucht und müssen dementsprechend groß genug sein, was dazu führt, daß die Spannelemente überdimensioniert sind. Bei Anwendung von keilförmigen Flächen müssen zwei parallel liegende Kolben vorgesehen sein, wodurch das Spannelement aufwendig ausgeführt sein muß, was zu relativ großen Spanneinheiten führt.

Ein Spannkrafthalteelement mit annähernd senkrecht zum Spannkolben liegenden Stellkolben ist in der Literatur GB-2.184.488 beschrieben (siehe Oberbegriff des Anspruchs 1). Die beiden annnähernd sekrecht auf einander stehenden Kolben weisen an ihren Kolbenstangen Schrägen auf, die auf einander gleitend angeordnet sind. Um eine gute Selbsthemmung zu erreichen ist der Winkel dieser Schrägen flach gehalten. Dieses bedingt für den Stellkolben eine lange Bauweise. Ferner ist die Reibfläche auf den Schrägen sehr klein.

Die Spanneinheiten, die insbesondere auf Paletten und Vorrichtungen eingesetzt werden, müssen so klein wie möglich gehalten werden. Dabei wird von ihnen verlangt, daß sie jedes Werkstück sicher festhalten und bei Ausfall der Hydraulik oder Pneumatik den Spanndruck auf das Werkstück sicher stellen.

Die Haltekraft ist abhängig von der Reibkraft der beiden aufeinanderliegenden Keilflächen. Je flacher der Winkel zwischen den Keilflächen gehalten wird, um so größer ist die Haltekraft. Ein flacher Winkel bedingt jedoch eine relativ große Bauweise mit einem langen Halteweg. Ein steiler Winkel läßt zwar kurze Wege zu und damit auch eine kurze Bauweise, hat aber den Nachteil der geringeren Haltekraft und der geringeren Selbsthemmung.

Der Erfindung liegt daher die Aufgabe zugrunde, eine Spannvorrichtung mit einem Spannkrafthalteelement so zu verbinden, daß eine kleine Baueinheit erhalten bleibt, der Spanndruck dagegen in jeder Situation voll wirksam ist, unabhängig vom Spannmittelfluß, womit die Selbsthemmung gegeben ist. Ferner soll das Halteelement nur auf Druck und nicht auf Zug beaufschlagt sein.

Erfingungsgemäß wird das durch eine Spannvorrichtung mit den Merkmalen des Anspruchs 1 erreicht. Dabei wird in die Keilflächen der aufeinander gleitenden Elemente zusätzlich ein Keil eingebracht, dem beide Elemente angepaßt sind, so daß ein Heil in eine Keilnut einfährt, womit der Flächendruck vergrößert wird und zwischen den aufeinander gleitenden Keilflächen eine Reibkraft entsteht, die um ein vielfaches größer ist.

Der Vorteil der Erfindung liegt darin, daß der Abstützbereich am Spannkolben in seiner Größe unabhängig ist von der Gesamthublänge des Spannkolbens.Der Hub des Stellkolbens wird auch nicht durch unterschiedliche Spannkolbenhübe beeinflußt. Das Lösen des Stellkolbens wird durch unterschiedliche Kolbendurchmesser erzielt, so daß die Rückstellkraft um ein Vielfaches größer ist als die Stellkraft. Durch die Verbindung zwischen Stößel und Kolbenstange wird eine in allen Situationen wirksame Selbsthemmung geschaffen.

Ein Ausführungsbeispiel der Erfindung wird anhand von Zeichnungen näher beschrieben:
- Fig.1: Zeigt die Spannvorrichtung mit integriertem Spannkrafthalteelement im gespannten Zustand
- Fig. 2: ist eine Seitenansicht dazu
- Fig. 3: zeigt die Kolbenstange des Halteelementes
- Fig.4: zeigt die Spannvorrichtung im entspannten Zustand.
- Fig. 5: zeigt den Kräfteverlauf.
- Fig. 6: zeigt eine verkürzte Ausführungsform im entspannten Zustand
- Fig. 7: zeigt eine verkürzte Ausführungsform im Spannzustand
- Fig. 8: zeigt den verkürzten Keilkolben und
- Fig. 9: zeigt die verzahnten keilflächen.

Die Spannvorrichtung besteht aus einem Gehäuse 1, das alle Elemente und Teile aufnimmt. In dem Gehäuse 1 ist ein Spannkopf 2 mit seinem Spannkolben 3 gelagert. Der Spannkopf trägt die zum Spannen von Werkstücken notwendigen Spannelemente bekannter Art. Quer zur Wirkungsrichtung des Spannkopfes 2 ist ein Spannkrafthalteelement 14 mit dem Gehäuse 1 verbunden. Das Gehäuse 1 und das Gehäuse des Spannkraftelementes 14 können auch ein Teil sein. Auf der dem Spannkopf 2 gegenüberliegenden Seite des Spannkolbens 3 ist ein Stößel 4 angeordnet, der mit dem Spannkolben 3 fest verbunden ist. Das untere Ende dieses Stößels 4 ist mit einer Keilfläche 5 versehen. Über die Länge der Keilfläche 5 ist der Stößel 4 beidseitig zur Mittellinie hin mit Keilschrägen 11 versehen.

Das Spannkrafthalteelement 14 besteht aus zwei Stellkolben 6 und 7, die innerhalb des Gehäuses links und rechts vom Wirkungsbereich des Spannkopfes 2 angeordnet sind. Zwischen den Stellkolben 6 und 7 ist eine Kolbenstange 8 vorgesehen. Im Teilabschnitt 15, d.h. unterhalb des Stößels 4 weist die Kolbenstange 8 auf ihrer zum Stößel 4 zugewandten Seite eine Keilfläche 9 auf. Die Neigung der Keilfläche 9 und der Keilfläche 5 sind einander angepaßt. Die Kolbenstange 8 besitzt ferner eine Bohrung 12, die so groß ist, daß der Stößel 4 durch die Bohrung 12 hindurchfährt. Diese Bohrung 12 nimmt somit den Stößel 4 im entspannten Zustand der Vorrichtung auf.

Die Neigung der Keilflächen 5 und 9 ist relativ steil gehalten und dadurch nicht ausreichend selbsthemmend. Somit würde allein durch die Flächenreibung dieser aufeinander gleitenden Flächen 5 und 9 noch nicht gewährleistet sein, daß die Haltekraft in jedem Zustand voll wirksam ist. Um die Haltekraft zu erhöhen ist daher zusätzlich in die Keilfläche 9 der Kolbenstange 8 eine Keilnut 10 eingebracht. Diese Keilnut 10 verläuft über die Länge der Keilfläche 9 und schneidet ein Stück in die Kolbenstange 8 ein, wie in Fig. 2 gezeigt. Entsprechend dieser Keilnut 10 ist der Stößel 4 in seinem unteren Teil parallel zu Keilfläche 5 beidseitig mit Keilschrägen 11 versehen. Diese Keilschrägen 11 sind wiederum genau den Schrägen der Keilnut 10 angepaßt, so daß die Flächen aufeinander gleiten. Damit wird zusätzlich eine Reibfläche geschaffen, durch die die Reibkraft wesentlich erhöht wird.

Die Reibkraft ist abhängig vom Flächendruck und damit von der Normalkraft F₂ und F₃ zwischen den Keilschrägen 11 und den entsprechenden Schrägen der Keilnut 10.

Welche Kräfte nunmehr wirksam sind, ergibt sich aus dem Kräftediagramm gem Fig. 5 .
Das Diagramm nimmt den folgenden Verlauf:

Die Reibkraft, bzw. die Lösekraft zwischen den Schrägen der Keilnut 10 und den Keilschrägen 11 folgt der Formel:${\text{F}}_{\text{löse}} {\text{= ( F}}_{\text{2}} {\text{+ F}}_{\text{3}} \text{) * µ}$

Diese um ein Mehrfaches größere Kraft reicht somit aus, um die in Spannstellung befindliche Spannvorrichtung in jeder Situation sicher und fest zu halten. Es besteht Selbsthemmung.

Die Neigung der Flächen zueinander hat einen Einfluß auf die Bauweise der Vorrichtung. Je kleiner die Bauweise gehalten werden kann, um so universeller ist der Einsatzbereich der Spannvorrichtung. Durch das Doppelkeilsystem wird ein kurzer Hub des Stellkolbens bei einem großen Abstützbereich am Spannkolben erreicht. Wird z.B. eine Neigung von 20° für die Keilflächen 5 und 9 vorgesehen und ein Keilwinkel von 30° für die Keilschrägen 11 in Keilnut 10, so erreicht man bei einem Hub von 15mm am Stellkolben einen Abstützbereich von 5,4mm am Spannkolben, also annähernd ein Drittel.

Der Kraftfluß in Richtung Spannen kann in dem Spannkrafthalteelement 14 noch dadurch verstärkt werden, daß in Spannrichtung zusätzlich eine Feder 13 wirksam wird. Das bedeutet, daß die Rückstellkraft auch die Federkraft überwinden muß. Diese Feder bietet darüber hinaus bei auftretenden Vibrationen eine zusätzliche Sicherheit gegen Losrütteln.

Aus dem Gesagten geht hervor, daß die Rückstellkraft größer sein muß als die zum Spannen des Stellkolbens notwendige Kraft.

Dieses wird dadurch erreicht, daß die Kolbenflächen der beiden Stellkolben 6 und 7 unterschiedlich sind. Stellkolben 6 ist in seinem wirksamen Querschnitt dem Kraftfluß angepaßt, der notwendig ist, um die Kolbenstange 8 sicher unter den Stößel 4 gleiten zu lassen. Stellkolben 7 dagegen ist in seinem wirksamen Querschnitt für die Krafteinleitung annähernd um das Dreifache größer, womit auch die Rückstellkraft um das Dreifache größer ist.

Bisher wurde davon ausgegangen, daß die für die Reibkräfte wirksame Fläche aus einer Keilfläche mit eingebrachter Keilnut und entsprechender Gegenfläche besteht. Anstelle dieser Keilnutverbindung kann auch eine Keilverzahnung zwischen Kolbenstange und Stößel vorgesehen sein, so daß durch die Bildung mehrerer ineinandergreifender Zähne eine Flächenvergrößerung entsteht, die zu einem geringeren Verschleiß während der Lebensdauer führt,

Die Längenausdehnung des Spannkrafthalteelementes kann weiter reduziert werden. Hierzu wird das Spannkrafthalteelement 14 anders gestaltet. die Kolbenstange 8 und ihr Stellkolben 6 werden zum Bestandteil des Gehäuses 1. Dieses geht aus Fig. 6 u. 7 hervor. Fig. 6 zeigt die verkürzte Ausführungsform im entspannten Zustand und Fig. 7 im gespannten Zustand.

Das Spannkrafthalteelement 14 besteht aus einem mit dem Gehäuse fest verbundenen zylindrischen Gleitdorn 19, auf dem der Keilkolben 16 gleitend verschiebbar ist. Dazu ist im Keilkolben 16 eine Zylinderbohrung 17 vorgesehen. Die Länge dieser Zylinderbohrung beträgt ca 95% der gesamten Keilkolbenlänge.

Diese Zylinderbohrung kann sowohl mittig als auch aussermittig, also exentrisch angeordnet sein. Die exentrische Anordnung hat den Vorteil, daß bei Druckbelastung im Spannzustand auf der Keilschräge 18 eine größere Wandstärke von Keilschräge zur Zylinderbohrung erhalten bleibt. Darüber hinaus ist dann der Keilkolben zusätzlich gegen Verdrehung geschützt.

Das Spannkrafthalteelement 14 wird darüber hinaus noch weiter verkürzt, indem der Stellkolben 7 und die Bohrung 12 entfallen und dafür der Keilkolben 16 direkt an seiner Stirnfläche 27 zu Druckbeaufschlagung bestimmt ist. Das bedeutet, daß der Keilkolben direkt mit dem Druckmedium in Kontakt steht und daß beim Entspannen alle Keilflächen unter dem Druck des Mediums stehen. Damit muß der Keilkolben 16, um ein zusätzliches, einseitiges Anpressen in der Zylinderbohrung 17 durch das Druckmedium zu verhindern mit nicht näher dargestellten Druckentlastungsrillen an seinem Umfang ausgestattet sein.

Die wirksame Querschnittsfläche des Stössel 4 ist dabei deutlich kleiner als die Ringquerschnittsfläche, die durch Spannkopf 2 und Spannkolben 3 gebildet wird, da sich beim Entspannen der Druck aus dem Stösselquerschnitt und aus dem Ringquerschnitt des Spannkopf 2 und Spannkolben 3 gegenüberstehen.

Die Wirkungsweise ist folgende:
In Fig. 6 ist der Zustand des Entspannten Elementes gezeigt. Wird die Druckleitung 24 mit Druck beaufschlagt, so wird in der Kammer 26 ein Druck aufgebaut, der auf die Stirnfläche 28 in der Zylinderbohrung 17 des Keilkolbens 16 wirkt und diesen aus der dargestellten Stellung in Fig. 6 nach rechts treibt, wobei gleichzeitig der Spannkopf 2 nach oben bewegt wird. Sobald der Spannvorgang abgeschlossen ist, ist der Stössel 4 durch den Keilkolben 16 festgesetzt, wie in Fig. 7 gezeigt.

Zum Entspannen wird die Druckleitung 23 mit Druck beaufschlagt und in der Druckkammer 25 ein Druck aufgebaut, der auf die Stirnfläche 27 des Keilkolbens 16 wirkt und diesen zurückbewegt, wobei gleichzeitig über Ventile eine Druckminderung in der Druckkammer 26 erfolgt. Der Stössel 4 gleitet wieder nach unten und die Einheit befindet sich im entspannten Zustand.

Fig. 8 zeigt den Keilkolben in seiner verkürzten Ausführung. Der Unterschied zur Fig. 3 ist erheblich.

Die Fig. 9 zeigt noch ein Beispiel, bei dem die aufeinander gleitenden Flächen zwischen Keilkolben 16 und Stössel 4 ineinander verzahnt sind.

Die Flächen des Keilkolbens 16 und des Stössels 4 liegen in einem Druckraum, womit als Druckmedium Öl Verwendung finden kann.

## Patentansprüche

1. Spannvorrichtung zum Spannen von Werkstücken auf Maschinentischen oder Paletten mit hydraulisch oder pneumatisch betätigtem Spannkraft-Halteelement bei dem die Haltekraft über Halteelemente erzeugt wird, die mit Keilflächen versehen sind die aufeinander gleiten und der Spannkolben (3) der Spannvorrichtung und die Stellkolben (6, 7) des Spannkraft-Halteelementes annähernd senkrecht zu einander angeordnet sind, ***dadurch gekennzeichnet***, daß die Kolbenstange (8) des Stellkolbens über einen Teilabschnitt (15) keilförmig ausgebildet ist und daß in den keilförmigen Teilabschnitt (15) der Kolbenstange (8) eine Keilnut (10) eingearbeitet ist und daß der Stössel (4) des Spannkolbens (3) im Bereich seiner Keilfläche (5) beidseitig über die Länge der Keilfläche (5) mit Keilschrägen (11) versehen ist, die den Seitenflächen der Keilnut (10) entsprechend angepasst sind.

2. Spannvorrichtung nach Anspruch 1, ***dadurch gekennzeichnet***, daß die Kolbenstange (8) über den Teilabschnitt (15) als Keilverzahnung ausgebildet ist und daß der Stößel (4) ebenfalls mit einer Keilverzahnung versehen ist, und daß die Keilverzahnungen der Kolbenstange und des Stößels schlüssig ineinander gleiten.

3. Spannvorrichtung nach Anspruch 1 und 2, ***dadurch gekennzeichnet***, daß die Selbsthemmung der Kolbenstange (8) und des Stößels (4) durch die Neigung der Keilflächen (5 u. 9) zusammen mit der Keilschräge (11) bestimmbar ist.

4. Spannvorrichtung nach Anspruch 1, ***dadurch gekennzeichnet***, daß mit dem Gehäuse (1) ein zylindrischer Gleitdorn (19) fest verbunden ist, auf dem ein mit einer Zylinderbohrung (17) versehener Keilkolben (16) gleitet und daß im Innern des Gleitdorns (19) eine Druckleitung (24) geführt ist, die in eine Druckkammer (26) am Ende der Zylinderbohrung (17) mündet.

5. Spannvorrichtung nach Anspruch 1 bis 4, ***dadurch gekennzeichnet***, daß die Stirnfläche (27) des Keilkolbens (16) über die Druckleitung (23) mit Druck beaufschlagbar ist.

6. Spannvorrichtung nach Anspruch 1 bis 4, ***dadurch gekennzeichnet***, daß der Keilkolben (16) im Bereich des vollen Zylinderquerschnitts mit einer umlaufenden Kolbendichtung (21) versehen ist.

7. Spannvorrichtung nach Anspruch 1 bis 4, ***dadurch gekennzeichnet***, daß die Zylinderbohrung (17) exentrisch im Keilkolben (16) eingebracht ist.

8. Spannvorrichtung nach Anspruch 1 bis 4, ***dadurch gekennzeichnet***, daß die wirksame Querschnittsfläche des Stößels (4) wesentlich kleiner gehalten ist, als die aus Spannkopf (2) und Spannkolben (3) gebildete Ringquerschnittsfläche.

## Claims

1. Clamping device for clamping workpieces on machining tables or pallets with a hydraulically or pneumatically operated clamping-force holding element wherein the holding force is generated via holding elements provided with tapered surfaces sliding on each other and wherein the clamping piston (3) of the clamping device and the adjusting pistons (6, 7) of said clamping-force holding element are disposed in an approximately orthogonal arrangement relative to each other, ***characterised in*** that the piston rod (8) of said adjusting piston presents a cuneate configuration along one portion (15), and that a spline (10) is machined into said cuneate portion (15) of the piston rod (8), and that the ram (4) of said clamping piston (3) is provided with tapered slopes (11) on either side in the region of its tapered surface (5) over the length of said tapered surface (5), which tapered slopes are appropriate conformed to the lateral surfaces of said spline (10).

2. Clamping device according to Claim 1, ***characterised in*** that said piston rod (8) is configured as splined gearing system over said portion (15), and that said ram (4) is equally provided with a splined gearing, and that said splined gearings on said piston rod and on said ram slide in each other in a form-locking manner.

3. Clamping device according to Claims 1 and 2, ***characterised in*** that the self-self-locking action of said piston rod (8) and said ram (4) may be determined by the inclination of said tapered surfaces (5 and 9) together with said tapered slope (11).

4. Clamping device according to Claim 1, ***characterised in*** that a cylindrical sliding pin (19) is rigidly connected to the housing (1), on which pin a tapered piston (16) provided with a cylinder bore (17) is disposed for sliding, and that inside said sliding pin (19) a pressurising line (24) is passed which opens into a pressurised chamber (26) at the end of said cylinder bore (17).

5. Clamping device according to Claims 1 to 4, ***characterised in*** that the face (27) of said tapered piston (16) is adapted to be pressurised through said pressurising line (23).

6. Clamping device according to Claims 1 to 4, ***characterised in*** that said tapered piston (16) is provided with a peripheral piston packing (21) in the region of the non-reduced cylinder cross-section.

7. Clamping device according to Claims 1 to 4, ***characterised in*** that said cylinder bore (17) is eccentrically provided in said tapered piston (16).

8. Clamping device according to Claims 1 to 4, ***characterised in*** that the effective cross-sectional area of said ram(4) is made substantially smaller than the annular cross-sectional area formed by the clamping head (2) and said clamping piston (3).

## Revendications

1. Dispositif de serrage pour la fixation des pièces à usiner sur une table de machine-outil ou sur des palettes, à un élément d'entretien de la capacité de serrage, à actionnement hydraulique ou pneumatique, dans lequel la capacité de serrage est engendrée via des élément d'entretien qui sont prévus des surfaces en biais qui glissent l'une sur l'autre, et dans lequel le piston de serrage (3) du dispositif de serrage et les pistons de réglage (6, 7) dudit élément d'entretien de la capacité de serrage sont disposés à un arrangement orthogonal environ l'un relativement à l'autre, ***caractérisé en ce*** que la tige de piston (8) dudit piston de réglage a une configuration cunéiforme le long d'une partie (15), et en ce qu'une rainure à clavette (10) est usinée dans ladite partie cunéiforme (15) de ladite tige de piston (8), et en ce que le poussoir (4) dudit piston de serrage (3) est muni des chanfreins en biais (11) des deux côtés dans la zone de sa surface biais (5) sur toute la longueur de ladite surface en biais (5), lesquels chanfreins en bas sont conformés, de façon appropriée, aux surfaces latérales de ladite rainure à clavette (10).

2. Dispositif de serrage selon la revendication 1, ***caractérisé en ce*** que ladite tige de piston (8) est configurée sous forme d'un engrenage à clavettes sur ladite partie (15), et en ce que ledit poussoir (4) est également muni d'un engrenage à clavettes, et en ce que lesdits engrenages à clavettes sur ladite tige de piston et sur ledit poussoir glissent l'un dans l'autre à fermeture géométrique.

3. Dispositif de serrage selon les revendications 1 et 2, ***caractérisé en ce*** qu'on peut établir l'effet d'arrêt automatique de ladite tige de piston (8) et dudit poussoir (4) par l'inclinaison desdites surfaces en biais (5 and 9) ensemble avec ledit chanfrein en biais (11).

4. Dispositif de serrage selon la revendication 1, ***caractérisé en ce*** qu'un mandrin glissant cylindrique (19) est rigidement relié au carter (1), sur lequel mandrin est disposé un piston cunéiforme (16), qui est muni d'un alésage (17) de manière glissante, et en ce qu'à l'intérieur dudit mandrin glissant (19) une conduite de pression (24) est disposée qui s'ouvre dans une chambre sous pression (26) à l'extrémité dudit alésage (17).

5. Dispositif de serrage selon les revendications 1 à 4, ***caractérisé en ce*** qu'on peut mettre la face (27) dudit piston cunéiforme (16) sous pression par ladite conduite de pression (23).

6. Dispositif de serrage selon les revendications 1 à 4, ***caractérisé en ce*** que ledit piston cunéiforme (16) est muni d'une garniture de piston périphérique (21) dans la zone de la section transversale non réduite.

7. Dispositif de serrage selon les revendications 1 à 4, ***caractérisé en ce*** que ledit alésage (17) est disposé de façon excentrique dans ledit piston cunéiforme (16).

8. Dispositif de serrage selon les revendications 1 à 4 , ***caractérisé en ce*** que l'aire effective dudit poussoir (4) est faite aux dimensions essentiellement plus petites que les dimensions de l'aire annulaire formée par la tête à serrage (2) et ledit piston de serrage (3).
